# FASCICULE DE BREVET EUROPEEN

(11) **EP 0 117 806 B1**
(45) Date de publication et mention de la délivrance du brevet: **30.07.1986**
(21) Numéro de dépôt: 84400311.1
(22) Date de dépôt: 15.02.1984
(51) Int. Cl.: F15B 13/042

(54) **Dispositif distributeur de fluide, notamment pour télécommande**
Flüssigkeitsverteiler, insbesondere für Fernsteuerung
Fluid distribution device, particularly for a remote control

(30) Priorité: 15.02.1983 FR 8302397
(43) Date de publication de la demande: 05.09.1984
(73) Titulaire: REXROTH-SIGMA, F-69634 Vénissieux Cedex (FR)
(72) Inventeur: Bessard, Michel, F-69800 Saint-Priest (FR)
(74) Mandataire: Gorree, Jean-Michel

## Description

L'invention est relative à un dispositif distributeur de flùide, notamment pour télécommande, du genre de ceux qui comprennent un corps muni d'alésages à axes parallèles dans lesquels sont montés des tiroirs coulissants associés deux par deux, notamment de manière symétrique par rapport à l'axe du corps, ces tiroirs étant commandés par des poussoirs actionnés par une came oscillante ou analogue pour établir les communications souhaitées entre une arrivée de fluide sous pression, un réservoir de fluide à basse pression, et un orifice de départ vers un organe d'utilisation, chaque alésage de tiroir comportant une gorge reliée à l'arrivée de fluide sous pression, chaque tiroir étant combiné avec une chambre limitée par au moins une surface annulaire transversale du tiroir et reliée au réservoir par un étranglement, la chambre et l'étranglement faisant part d'un ensemble de verrouillage.

L'invention concerne plus particulièrement, mais non exclusivement, les dispositifs distributeurs de ce genre utilisés sur les engins de travaux publics.

Il est connu d'agencer un distributeur de fluide du genre en question de façon que la commande puisse être immobilisée dans une position de travail déterminée par avance pour une fonction donnée. Un tel verrouillage permet à l'utilisateur du dispositif distributeur de fluide de lâcher le levier agissant sur la came oscillante, sans que la fonction soit interrompue ; pendant ce temps, l'utilisateur peut effectuer une autre manoeuvre.

Un tel dispositif distributeur de fluide est connu par exemple de par la demande de brevet DE-A-32 16 659. Toutefois, ce dispositif connu présente l'inconvénient que, en raison même de son agencement, le poussoir qui est situé en regard de la partie de la came qui a tendance à s'éloigner n'est soumis à une force ascendante apte à le déplacer au contact de la came que lorsque la came a été amenée et maintenue dans une inclinaison extrême provoquant l'enfoncement maximum d'un autre poussoir opposé au précédent. Cette brusque venue en appui du poussoir premier nommé contre la came est génératrice de chocs susceptibles de gêner l'utilisateur et d'endommager à la longue l'appareillage.

En outre, un tel agencement rend deux poussoirs opposés asservis l'un à l'autre puisque la pression hydraulique nécessaire au déplacement vers le haut de l'un est fournie à la suite du déplacement vers le bas de l'autre. Il en résulte que la fiabilité et la sécurité du dispositif ne sont pas optimales.

Enfin, l'agencement en question nécessite l'usinage de nombreux canaux de liaison, ce qui complique singulièrement la structure et en accroît le coût de fabrication.

L'invention a essentiellement pour but de remédier à ces inconvénients dans toute la mesure du possible et de proposer un dispositif distributeur qui donne mieux satisfaction aux diverses exigences de la pratique, et qui, en particulier, soit d'un fonctionnement plus doux, qui soit plus fiable et plus sûr et qui soit d'une structure plus simple et moins coûteuse à fabriquer.

Selon l'invention, un dispositif distributeur de fluide du genre défini précédemment, est caractérisé par le fait qu'il comporte des moyens de rappel de chaque poussoir propres à maintenir un premier poussoir en appui permanent contre la came lorsque celle-ci a tendance à s'éloigner dudit poussoir lors du mouvement d'enfoncement d'un deuxième poussoir associé, le tiroir correspondant au premier poussoir étant entraîné par celui-ci dans son mouvement, et par le fait que chaque tiroir comporte, sur sa périphérie, vers son extrémité éloignée du poussoir, un évidement dont la disposition et la longueur sont telles qu'avant la fin du déplacement complet du tiroir lors de son entraînement par le premier poussoir, ledit évidement établisse une liaison entre la gorge reliée à l'arrivée de fluide sous pression et la susdite chambre, l'ensemble étant tel qu'il y ait une montée en pression du fluide dans cette chambre qui assure le verrouillage du tiroir et du premier poussoir en position haute et, par conséquent, le verrouillage de l'autre poussoir et du tiroir correspondant en position basse.

Les moyens de rappel de chaque poussoir peuvent comprendre des moyens de rappel élastiques, notamment formés par un ressort prenant appui à une extrémité contre le corps, et à l'autre extrémité contre le poussoir, des surfaces de butée étant prévues entre le poussoir et le tiroir pour permettre l'entraînement du tiroir par le poussoir.

L'évidement prévu à la périphérie du tiroir peut être formé par un dégagement périphérique formant une gorge annulaire.

Le tiroir peut être un tiroir de régulation dont l'enfoncement est commandé, à partir du poussoir, par l'intermédiaire d'un ressort de tarage de telle sorte que la pression du fluide, à l'orifice de sortie, puisse être réglée. Dans ce cas, avantageusement, l'orifice de départ est prévu dans l'axe de l'alésage du tiroir de régulation, lequel comporte un canal axial débouchant à une extrémité vers ledit orifice de départ, la susdite chambre étant prévue dans le corps du distributeur et étant située suivant la direction de l'axe de l'alésage entre la zone de cet alésage où débouche le canal axial et la gorge reliée à l'arrivée de pression.

Le tiroir peut être un simple tiroir de distribution directement commandé par le poussoir ; la chambre est alors prévue, dans le corps de distributeur, à l'extrémité du tiroir opposée au poussoir.

Avantageusement, tous les orifices d'arrivée de pression de fluide, de retour au réservoir, et de départ peuvent être prévus sur une même face de distributeur, généralement la face opposée à celle voisine de la came.

Le verrouillage est prévu de telle sorte qu'il soit possible, pour l'utilisateur, de surmonter l'effort de verrouillage en cas d'arrêt d'urgence ou par sécurité, en agissant sur la commande normale et en exerçant un effort raisonnable.

On peut en outre prévoir une commande automatique du déverrouillage par exemple lorsqu'un mouvement est terminé, à l'aide d'un contact fin de course.

Cette commande de déverrouillage peut être effectuée en établissant une liaison, notamment par l'intermédiaire d'une électrovalve, entre les chambres correspondant à deux tiroirs associés.

L'invention sera mieux comprise à l'aide de la description suivante de modes de réalisation particuliers mais non limitatifs, représentés sur les dessins annexés.
La figure 1 de ces dessins, est une représentation simplifiée d'un dispositif distributeur conforme à l'invention comportant des tiroirs de régulation.
La figure 2 représente une variante du distributeur de la figure 1.
La figure 3 est une représentation schématique partielle d'un distributeur selon l'invention comportant des tiroirs de distribution.
La figure 4 enfin, est une vue simplifiée de dessous par rapport à la figure 1 montrant le système de déverrouillage automatique.

En se reportant à la figure 1, on peut voir un dispositif distributeur de fluide 1 formé par un manipulateur hydraulique, notamment pour télécommande. Ce dispositif comprend un corps 2 muni d'alésages 3 à axes parallèles dans lesquels sont montés des tiroirs 4 associés deux par deux, de manière symétrique par rapport à l'axe A-A du corps. Généralement deux ou quatre alésages, ainsi que deux ou quatre tiroirs correspondants sont prévus dans le corps 2, diamétralement opposés deux à deux.

Chaque tiroir 4 est commandé par un poussoir 5 actionné par une came oscillante 6 ou analogue. La came 6 forme une sorte de plateau fixé à un levier de commande 7 articulé autour du point O. Chaque tiroir 4 est propre à établir, en se déplaçant dans l'alésage 3, les communications souhaitées entre une arrivée de fluide sous pression P située dans le corps 2, un réservoir de fluide à basse pression (non représenté) relié aux zones désignées par T et un orifice de départ D, correspondant à chaque alésage 3, vers un organe d'utilisation (non représenté) tel qu'un vérin hydraulique.

Chaque alésage 3 comporte une gorge annulaire 8 reliée à l'arrivée de fluide sous pression P. Chaque tiroir 3 est combiné avec une chambre 9 limitée par au moins une surface annulaire transversale b des tiroirs. Cette chambre 9 est reliée à une canalisation 10 conduisant au réservoir par l'intermédiaire d'un étranglement e avantageusement formé par un gicleur 11 à ajutage calibré monté dans une canalisation 12 reliant la chambre 9 au conduit 10.

Dans la réalisation de la figure 1, chaque tiroir 4 est un tiroir de régulation dont l'enfoncement, dans l'alésage 3, est commandé à partir du poussoir 5 par l'intermédiaire d'un ressort de tarage 13.

Dans la solution représentée sur la figure 1, l'orifice de sortie ou de départ D associé à l'alésage 3 est prévu dans l'axe de cet alésage ; le tiroir 4 comporte un canal axial 14 débouchant à son extrémité 15 tournée vers l'orifice D. Des canaux radiaux, 16, 17 sont prévus en des endroits appropriés, suivant la direction axiale. pour établir les connexions souhaitées lors du déplacement du tiroir 4.

L'extrémité 15, lorsque le tiroir 4 est enfoncé, vient en appui contre une rondelle 18 en butée contre le corps 2 et repousse cette rondelle à l'encontre d'un ressort 19 logé dans un espace cylindrique 20 communiquant axialement avec l'orifice de départ D, et prévu vers ladite extrémité 15.

La zone d'extrémité 15, du tiroir 4, a un diamètre f plus faible que celui de l'alésage 3 (le diamètre de l'alésage 3 est égal, au jeu de fonctionnement près, à celui de la majeure partie du tiroir 4). La surface annulaire transversale b est formée par l'épaulement marquant la transition entre la zone d'extrémité 15 et le reste du tiroir. La chambre 9 est prévue dans le corps 2 du distributeur et est située, suivant la direction de l'axe de l'alésage, entre la zone 21 de cet alésage où débouche le canal axial 14, et la gorge 8 reliée à l'arrivée de pression P.

Le dispositif distributeur 1 comporte des moyens de rappel R de chaque poussoir 5 propres à maintenir un premier poussoir contre la came 6 lorsque celle-ci a tendance à s'éloigner dudit poussoir lors du mouvement d'enfoncement d'un deuxième poussoir diamétralement opposé. Selon la représentation de la figure 1, cela signifie que le premier poussoir 5 est maintenu en appui contre la came 6 lorsque la région de celle-ci, en appui contre le poussoir, se déplace vers le haut.

Ces moyens de rappel R comprennent avantageusement des moyens de rappel élastiques formés par un ressort 22 prenant appui, à une extrémité, contre le corps 2 et, à son autre extrémité, contre le poussoir 5, notamment par l'intermédiaire d'une coupelle 23. Des surfaces de butée 24, 25, sont prévues entre le poussoir 5 et le tiroir 4 pour permettre l'entraînement du tiroir, par le poussoir 5 sous l'action du ressort 22, dans un mouvement vers le haut selon la représentation de la figure 1. Plus précisément, la surface de butée 24 du poussoir 5 est obtenue à l'aide de deux demi-rondelles séparées suivant un diamètre, insérées entre la coupelle 23 et la base du poussoir 5. La surface de butée 25 est formée par un épaulement transversal de la tête 25a d'un plongeur 26 solidaire du tiroir 4. La tête 25a est située dans un alésage borgne 27 du poussoir 5, la longueur axiale de cet alésage borgne 27 permettant un débattement, vers le haut par rapport au poussoir, de la tête 25a. La coupelle 23 et le poussoir 5 coulissent dans un alésage 28 prévu dans une partie supérieure 2a, rapportée, du corps de distributeur. L'alésage 28 est fermé par un bouchon 29, vissé dans l'extrémité filetée de l'alésage 28, et dont la face transversale intérieure 29a sert de butée fin de course au poussoir 5.

Chaque tiroir 4 comporte, sur sa périphérie, vers son extrémité 15 éloignée du poussoir, un évidement g avantageusement constitué par un dégagement périphérique formant une gorge annulaire 30 située entre la zone d'extrémité 15 du tiroir 4, et le reste du tiroir.

La disposition de cette gorge 30 suivant l'axe du tiroir 4, et sa longueur sont telles qu'avant la fin du déplacement complet du tiroir 4 lors de son entraînement (vers le haut selon la représentation de la figure 1) par le poussoir 5, ledit évidement ou gorge 30 établit une liaison entre la gorge 8 d'arrivée de fluide sous pression P et la chambre 9. De ce fait il y a montée en pression du fluide dans cette chambre, ce qui assure le verrouillage hydraulique du tiroir 4 et du poussoir 5 en position haute et par conséquent le verrouillage du poussoir et du tiroir diamétralement opposé, correspondant, en position basse.

La surface de butée 29a du bouchon 29 est située de telle sorte que le poussoir 5 puisse effectuer une course suffisamment longue pour que la gorge 30 vienne communiquer avec la gorge 8.

L'écoulement permanent qui s'établit à travers le gicleur 11 crée une perte de charge assurant le maintien d'une pression suffisante dans la chambre 9 pour le verrouillage hydraulique.

Ce verrouillage est prévu de telle sorte qu'il soit possible, pour l'utilisateur, de surmonter l'effort de verrouillage hydraulique en cas d'arrêt d'urgence ou par sécurité en exerçant un effort raisonnable sur le levier 7.

Une commande automatique de déverrouillage peut être prévue par exemple lorsqu'un mouvement de levage commandé par l'organe d'utilisation (non représenté) branché sur l'orifice de départ D est terminé.

Comme visible sur la figure 4, cette commande de déverrouillage comprend un ensemble 31 de canalisations de liaison entre les deux chambres 9 des tiroirs 4 diamétralement opposés. Le passage du fluide, dans cet ensemble de canalisation 31 est commandé par une électrovalve 32 dont le tiroir 33 est logé dans un tronçon de canalisation de l'ensemble 31. Lorsque la communication entre les deux chambres 9 diamétralement opposées est coupée par le tiroir 33, le verrouillage hydraulique peut avoir lieu. Lorsque la communication entre les deux chambres 9 opposées est établie par le tiroir 33, il y a égalisation de pressions dans les chambres et déverrouillage, notamment du fait que le ressort 19 comprimé par le tiroir 4 enfoncé peut repousser ce tiroir 4 et donc la came 6 vers la position neutre.

La commande de l'électrovalve 32 peut être assurée par un contact fin de course (non représenté) commandant le déverrouillage en fin de mouvement, par exemple d'un.vérin branché sur l'orifice D, ou sur un distributeur à commande hydraulique piloté par la pression issue de l'orifice D, par déplacement du tiroir 33.

Le fonctionnement du dispositif distributeur représenté sur la figure 1 est le suivant.

Au repos, le levier de commande 7 est maintenu par les ressorts 19 en position neutre.

Lorsqu'on incline le levier dans un sens, le poussoir 5 correspondant est actionné par la came 6 y compris le ressort de tarage 13 correspondant qui pousse le tiroir de régulation 4 vers le bas.

Au début de la course du tiroir 4, on supprime la liaison qui existait, en position neutre, entre l'orifice de départ D et l'échappement T ; la course d'enfoncement du tiroir 4 se poursuivant, la liaison entre la gorge 8 d'arrivée de pression et l'orifice de départ D s'établit par l'intermédiaire du canal radial 17 et du canal axial 14.

Simultanément, l'autre poussoir 5, diamétralement opposé à celui qui est enfoncé, est maintenu en contact contre la came 6 par l'effet du ressort correspondant 22. Le tiroir 4 et le plongeur 26 montent progressivement jusqu'au moment où l'évidement g (gorge 30) met en communication la gorge 8 avec la chambre 9 correspondante. L'écoulement de fluide qui en résulte dans la chambre 9, à travers le gicleur 11, crée une perte de charge et une augmentation de pression dans la chambre 9. Cette pression provoque la montée du tiroir 4 et du plongeur 26 qui va venir en butée contre le fond de l'alésage borgne 27. Le poussoir 5 correspondant monte à son tour entraînant la came 6 et le levier 7.

Le verrouillage hydraulique est effectué. L'utilisateur peut lâcher le levier 7 sans que la fonction de distribution soit interrompue.

En fin d'opération, comme expliqué précédemment, l'électrovalve 32 établit, par son tiroir 33, une communication entre les chambres 9 diamétralement opposées et l'égalisation des pressions dans ces chambres 9 entraînent le déverrouillage et le retour du levier 7 en position 9, notamment du fait de l'action de celui des ressorts 19 qui est comprimé.

Les gicleurs 11, qui établissent une communication avec le réservoir, permettent la décompression des chambres 9.

En cas d'arrêt d'urgence, et par sécurité, l'utilisateur peut à tout moment revenir en position neutre en agissant sur le levier 7 avec un effort raisonnable.

Comme visible sur les figures 1 et 4, tous les orifices d'arrivée de fluide sous pression, de retour au réservoir et de départ sont avantageusement prévus sur une même face du distributeur 1 : selon la représentation de la figure 1, il s'agit de la face inférieure éloignée de la came 6.

Le tracé des canalisations dans le corps 2 est particulièrement simple, notamment en raison de la situation de l'orifice de départ D dans le prolongement axial du canal 14.

Généralement le corps 2 comporte une partie inférieure 2b, rapportée, comme visible sur la figure 1. La séparation entre la partie 2b et le corps 2 est effectuée avantageusement au niveau de la surface extrême de la partie 15 du tiroir 4 en position neutre. Ainsi, l'alésage 3 dans lequel coulisse la majeure partie du tiroir 4, et l'alésage dans lequel coulisse la partie d'extrémité 15 sont prévus dans la même pièce 2 et leur concentricité peut être obtenue dans de bonnes conditions, lors de la fabrication.

La figure 2 illustre une variante de réalisation dans laquelle le dispositif distributeur est encore équipé de tiroirs de régulation. Les références numériques utilisées sur la figure 1 sont reprises, éventuellement accompagnées de la lettre c sur la figure 2, pour désigner des éléments identiques ou jouant des rôles semblables. La description de ces éléments ne sera pas reprise en détail.

On notera essentiellement les différences de réalisation entre la figure 2 et la figure 1.

Les chambres 9c sont prévues à l'extrémité de l'alésage 3 dans lequel coulisse le tiroir 4c. La surface transversale b limitant en partie la chambre 9c est formée par la surface annulaire frontale d'extrémité du tiroir 4c. Ce tiroir comporte un canal axial 14 se transformant, dans la zone tournée vers la chambre 9c, en un logement cylindrique 34 de plus fort diamètre, qui s'ouvre vers la chambre 9c. Une aiguille 35 est montée coulissante, de manière étanche, dans ce logement 34 ; cette aiguille 35 cylindrique prend appui, à une extrémité, contre le fond de la chambre 9c. Les deux extrémités de l'aiguille 35 sont arrondies.

Le ressort 19 est comprimé entre le fond de la chambre 9c et un rebord annulaire tourné vers l'extérieur d'une douille 36 montée sur la zone d'extrémité du tiroir 4c ; la douille 36 comporte un rebord intérieur 37 en appui contre la surface transversale b du tiroir 4c.

Alors que sur la figure 1, le départ du fluide destiné à l'organe d'utilisation, par exemple un vérin, s'effectuait suivant l'axe du tiroir 4, dans la réalisation de la figure 2, ce départ s'effectue à partir d'une canalisation radiale 38 prévue dans le corps 2 entre la gorge 8 et la zone d'appui du ressort 22. Le tiroir 4c comporte, sur sa périphérie, entre les canaux radiaux 16 et 17, une gorge annulaire 39 reliée au canal axial 14 et destinée à établir la communication entre la gorge 8 d'arrivée de fluide sous pression et la canalisation de départ 38.

L'évidement g est formé par un dégagement périphérique 40 prévu à l'extrémité du tiroir 4c.

La canalisation de départ 38 est reliée par un perçage, non représenté, à la face inférieure de la partie 2b.

Le fonctionnement du dispositif distributeur de la figure 2 est semblable à celui de la figure 1.

Lorsqu'un poussoir 5 est enfoncé, le poussoir diamétralement opposé suit la came en montant et en entraînant le tiroir correspondant 4c.

Lorsque l'évidement g, formé par le dégagement périphérique 40 arrive au niveau de la gorge 8 d'arrivée de fluide sous pression, la chambre 9c reçoit du fluide sous pression, et la perte de charge à travers le gicleur 11 provoque la montée en pression de cette chambre.

L'aiguille 35 remonte alors dans son logement 34 sous l'effet de la pression et vient en butée contre le fond de ce logement. Le plongeur 4c monte également sous l'effet de la pression, et la tête 25a vient en butée contre le fond de l'alésage 27.

Le verrouillage hydraulique est obtenu dans les mêmes conditions que celles évoquées précédemment.

Le déverrouillage peut être assuré par la mise en communication des chambres 9c dans des conditions semblables à celles expliquées avec référence à la figure 4.

Il est à noter que si les ressorts 22 constituent des moyens de rappel simples et efficaces des poussoirs 5 pour les maintenir en appui contre la came 6 lorsque celle-ci a tendance à s'éloigner d'eux, on pourrait imaginer d'autres types de moyens de rappel, par exemple une liaison de type mécanique entre la came 6 et le poussoir 5.

La figure 3 montre une variante de réalisation du dispositif distributeur selon laquelle le tiroir 4d est un simple tiroir de distribution dont l'enfoncement est commandé par la poussée mécanique directe du poussoir 5 ; pour cela, la tête 25d du plongeur lié au tiroir 4d est en appui contre le fond de l'alésage borgne 27 du poussoir 5. On retrouve, à l'extrémité du tiroir 4d, éloignée du poussoir 5, une chambre 9c telle que celle montrée sur la figure 2 et qui vient d'être décrite. L'évidement g est toujours formé par un dégagement périphérique annulaire 40 prévu à l'extrémité du tiroir 4d, dont la section est pleine.

Ce tiroir de distribution 4d comporte, dans sa zone centrale, une gorge à parois évasées 41 assurant les communications souhaitées lors du mouvement du tiroir 4d.

On retrouve, bien entendu, le ressort 22 prévu entre le corps 2 et la coupelle 23 du poussoir 5.

Le fonctionnement est semblable à celui décrit précédemment.

Lorsqu'un poussoir 5 est enfoncé par la came 6, le poussoir diamétralement opposé reste en appui contre la came sous l'effet du ressort 22, et soulève le tiroir 4d. Pour une course suffisante de ce tiroir 4d vers le haut, la gorge 41 entre en communication avec la gorge 8 d'arrivée de fluide sous pression qui est ainsi admis dans la chambre 9c. Le verrouillage hydraulique se produit comme expliqué précédemment.

Le déverrouillage peut être obtenu automatiquement dans les mêmes conditions que celles expliquées avec référence aux figures 1 et 4.

D'autres formes de tiroirs à sections différentielles pourraient être envisagées.

Il est à noter que le ressort 22 assure le contact permanent du poussoir 5 avec la came 6 et contribue à éviter les chocs entre ces deux parties. Le ressort 19 assure le maintien en position neutre quand le manipulateur est déverrouillé.

## Revendications

1. Dispositif distributeur de fluide (1), notamment pour télécommande comprenant un corps (2) muni d'alésages (3) à axes parallèles dans lesquels sont montés des tiroirs (4) coulissants associés deux par deux, notamment de manière symétrique par rapport à l'axe (A-A) du corps, ces tiroirs (4) étant commandés par des poussoirs (5) actionnés par une came (6) oscillante ou analogue pour établir les communications souhaitées entre une arrivée de fluide sous pression (P), un réservoir de fluide à basse pression (T), et un orifice de départ (D) vers un organe d'utilisation, chaque alésage de tiroir comportant une gorge (8) reliée à l'arrivée de fluide sous pression (P), chaque tiroir (4) étant combiné avec une chambre (9) limitée par au moins une surface annulaire transversale (b) du tiroir et reliée au réservoir (T) par un étranglement, la chambre (9) et l'étranglement (e) faisant part d'un ensemble de verrouillage, caractérisé par le fait qu'il comporte des moyens de rappel (R) de chaque poussoir (5) propres à maintenir un premier poussoir en appui permanent contre la came (6) lorsque celle-ci a tendance à s'éloigner dudit poussoir lors du mouvement d'enfoncement d'un deuxième poussoir associé, le tiroir (4) correspondant au premier poussoir étant entraîné par celui-ci dans son mouvement, et par le fait que chaque tiroir comporte, sur sa périphérie, vers son extrémité (15) éloigné du poussoir, un évidement (g) dont la disposition et la longueur sont telles qu'avant la fin du déplacement complet du tiroir (4) lors de son entraînement par le premier poussoir, ledit évidement (g) établisse une liaison entre la gorge (8) reliée à l'arrivée de fluide sous pression (P) et la susdite chambre (9), l'ensemble étant tel qu'il y ait une montée de pression du fluide dans cette chambre (9) qui assure le verrouillage du tiroir (4) et du premier poussoir (5) en position haute et, par conséquent, le verrouillage de l'autre poussoir et du tiroir correspondant en position basse.

2. Dispositif selon la revendication 1 caractérisé par le fait que les moyens de rappel (R) comprennent des moyens de rappel élastiques, notamment formés par un ressort (22) prenant appui à une extrémité contre le corps (2), et à l'autre extrémité contre le poussoir (5), des surfaces de butée (24, 25) étant prévues .entre le poussoir et le tiroir pour permettre l'entraînement du tiroir par le poussoir.

3. Dispositif selon la revendication 1 ou 2, caractérisé par le fait que l'évidement (g) prévu à la périphérie du tiroir (4) est formé par un dégagement périphérique formant une gorge annulaire (30 ; 40).

4. Dispositif selon l'une quelconque des revendications précédentes dans lequel le tiroir est un tiroir de régulation dont l'enfoncement est commandé, à partir du poussoir, par l'intermédiaire d'un ressort de tarage de telle sorte que la pression du fluide, à l'orifice de sortie, puisse être réglée, caractérisé par le fait que l'orifice de départ (D) est prévu dans l'axe de l'alésage (3) du tiroir de régulation (4), lequel comporte un canal axial (14) débouchant à une extrémité (15) vers ledit orifice de départ (D), la susdite chambre (9) étant prévue dans le corps (2) du distributeur et étant située suivant la direction de l'axe de l'alésage entre la zone (21) de cet alésage où débouche le canal axial (14) et la gorge (8) reliée à l'arrivée de pression (P).

5. Dispositif selon l'une quelconque des revendications 1 à 3 dans lequel le tiroir est un tiroir de régulation dont l'enfoncement est commandé, à partir du poussoir, par l'intermédiaire d'un ressort de tarage de telle sorte que la pression du fluide, à l'orifice de sortie, puisse être réglée, caractérisé par le fait que la chambre (9c) est prévue à l'extrémité de l'alésage (3) dans lequel coulisse le tiroir (4c), ce tiroir comportant un canal axial (14) qui se transforme dans la zone tournée vers la chambre (9c) en un logement cylindrique (34) s'ouvrant vers la chambre et dans lequel une aiguille (35) est montée coulissante de manière étanche, cette aiguille (35) prenant appui à une extrémité contre le fond de la chambre (9c), une canalisation (38) étant prévue dans le corps (2) entre une gorge (8) reliée à l'arrivée de pression et la zone d'appui du ressort de tarage (22) et cette canalisation (38) servant de canalisation de départ.

6. Dispositif selon l'une quelconque des revendications 1 à 3 dans lequel le tiroir est un tiroir de distribution caractérisé par le fait que la chambre (9c) est prévue à l'extrémité du tiroir (4d) opposée au poussoir (5), l'enfoncement du tiroir étant commandé par la poussée mécanique directe du poussoir (5), l'évidement (g) étant formé par un dégagement périphérique annulaire (40) prévu à l'extrémité du tiroir (4d).

7. Dispositif selon l'une quelconque des revendications précédentes, caractérisé par le fait qu'il comporte une commande automatique de verrouillage comprenant un ensemble de canalisations de liaison entre les deux chambres (9, 9c) des tiroirs diamétralement opposés le passage du fluide dans cet ensemble de canalisations (31) étant commandé par un tiroir (33) logé dans un tronçon de canalisation de l'ensemble (31).

8. Dispositif selon la revendication 7 caractérisé par le fait que le tiroir (33) est celui d'une électrovalve (32), notamment commandée par un contact fin de course.

9. Dispositif selon l'une quelconque des revendications précédentes, caractérisé par le fait que l'étranglement (e) de liaison entre chaque chambre (9c) et le réservoir est formé par un gicleur (11) monté dans une canalisation (12) reliant les chambres à une canalisation (10) conduisant au réservoir.

10. Dispositif selon l'une quelconque des revendications précédentes, caractérisé par le fait que les orifices d'arrivée de fluide sous pression, de retour au réservoir et de départ, sont prévus sur une même face du distributeur, généralement la face opposée à celle voisine de la came (6).

11. Dispositif selon l'une quelconque des revendications précédentes, caractérisé par -le fait qu'il comporte un ressort (19), logé dans un espace (20) prévu vers l'extrémité (15) du tiroir (4) tournée vers l'orifice de départ (D), pour assurer le maintien du tiroir en position neutre lorsque le dispositif est déverrouillé.

## Claims

1. A fluid distributing device (1), more especially for remote control, comprising a body (2) having bores (3) with parallel axes in which are slidably mounted slide valves (4) associated in pairs, more especially symmetrically with respect to the axis (A-A) of the body, these slide valves being controlled by push-rods (5) actuated by an oscillating cam (6) or similar so as to establish the desired communications between a pressurized fluid intake (P), a low pressure fluid reservoir (T) and an outgoing orifice (D) towards a user device, each slide valve bore comprising a groove (8) connected to the pressurized fluid intake (P), each slide valve (4) being combined with a chamber (9) limited by at least one transverse annular surface (b) of the slide valve and connected to the reservoir (T) by a constriction, the chamber (9) and the constriction (e) being parts of a locking unity, characterized by the fact that it comprises return means (R) for each push-rod (5), adapted for maintaining a first push-rod in permanent abutment against the cam (6) when this latter tends to move away from said push-rod during the driving-in movement of a second associated push-rod, the slide valve (4) corresponding to the first push-rod being driven by this latter in its movement, and by the fact that each slide valve comprises, on its periphery, towards its end (15) remote from the push-rod, a recess (g) whose arrangement and length are such that before the end of the complete movement of the slide valve (4) when this latter is driven by the first push-rod, said recess (g) establishes a connection between the groove (8) connected to the pressurized fluid intake and said chamber (9), the whole being such that there is a pressure rise of the fluid in this chamber (9) which provides locking of the slide valve (4) and of the first push-rod (5) in the high position and, consequently, locking of the other push-rod and of the corresponding push-rod in the low position.

2. The device according to claim 1, characterized by the fact that the return means (R) comprise relilient return means, formed more especially by a spring (22) bearing at one end against the body (2) and at the other end against the push-rod (5), abutment surfaces (24, 25) being provided between the push-rod and the slide valve so as to allow the slide valve to be driven by the push-rod.

3. The device according to claim 1 or 2, characterized by the fact that the recess (g) provided at the periphery of the slide valve (4) is formed by a peripheral clearance forming an annular groove (30 ; 40).

4. The device according to anyone of preceding claims, in which the slide valve is a regulating slide valve the driving-in of which is controlled, from the push-rod, through an adjusting spring so that the pressure of the fluid, at the outlet orifice, may be regulated, characterized by the fact that the outgoing orifice (D) is provided in the axis of the bore (3) of the regulating slide valve (4), which comprises an axial channel (14) opening at one end (15) towards said outgoing orifice (D), said chamber (9) being provided in the body (2) of the distributor and being situated in the direction of the axis of the bore between the zone (21) of this bore where the axial channel (14) emerges and the groove (8) connected to the pressure intake (P).

5. The device according to anyone of claims 1 to 3, in which the slide valve is a regulating slide valve the driving-in of which is controlled, from the push-rod, through an adjustment spring so that the pressure of the fluid, at the outlet orifice, may be regulated, characterized by the fact that the chamber (9c) is provided at the end of the bore (3) in which the slide valve (4c) slides, this slide valve comprising an axial channel (14) which is transformed in the zone facing towards the chamber (9c) into a cylindrical housing (34) opening towards the chamber and in which a needle (35) is slidingly and sealingly mounted, this needle (35) bearing at one end against the bottom of the chamber (9c), a duct (38) being provided in the body (2) between a groove (8) connected to the pressure intake and the bearing zone of the adjustment spring (22) and this duct (38) serving as an outgoing duct.

6. The device according to anyone of claims 1 to 3 in which the slide valve is a distributing slide valve, characterized by the fact that the chamber (9c) is provided at the end of the slide valve (4d) opposite the push-rod (5), driving-in of the slide valve being controlled by the direct mechanical thrust of the push-rod (5), the recess (g) being formed by an annular peripheral clearance (40) provided at the end of the slide valve (4d).

7. The device according to anyone of the preceding claims, characterized by the fact that it comprises an automatic locking control comprising a set of connecting ducts between the two chambers (9, 9c) of the diametrically opposite slide valves, the passage of the fluid through this ducts set (31) being controlled by a slide valve (33) housed in a duct section of the set (31).

8. The device according to claim 7, characterized by the fact that the slide valve (33) is that of an electromagnetic valve (32), more especially controlled by an end of travel contact.

9. The device according to anyone of the preceding claims, characterized by the fact that the connecting constriction (e) between each chamber (9c) and the reservoir is formed by a jet (11) mounted in a duct (12) connecting the chambers to a duct (10) leading to the reservoir.

10. The device according to anyone of the preceding claims, characterized by the fact that the pressurized fluid intake, reservoir return and outgoing orifices are provided on the same face of the distributor, generally the face opposite that adjacent the cam (6).

11. The device according to anyone of the preceding claims, characterized by the fact that it comprises a spring (19) housed in a space (20) provided at the end (15) of the slide valve (4) turned towards the outgoing orifice (D), so as to ensure maintenance of the slide valve fin the neutral position when the device is unlocked.

## Patentansprüche

1. Flüssigkeitsverteilvorrichtung (1), insbesondere zur Fernsteuerung, mit einem Grundkörper (2), der mit achsparallelen Bohrungen (3) versehen ist, in denen Gleitschieber (4) montiert sind, die jeweils paarweise, insbesondere symmetrisch in Bezug auf die Achse (A-A) des Grundkörpers einander zugeordnet sind, wobei die Schieber (4) durch Stössel (5) gesteuert werden, die ihrerseits durch eine oszillierende Kurvenscheibe (6) od. dgl. betätigt werden, um die gewünschten Verbindungen zwischen einem Druckflüssigkeitsanlass (P), einem Flüssigkeitsreservoir mit niedrigem Druck (T) und einer Anlassöffnung (D) zu einer Verbrauchvorrichtung herzustellen, wobei jede Schieberbohrung eine Hohlkehle (8) enthält, die mit dem Druckflüssigkeitseinlass (P) verbunden ist und jeder Schieber (4) mit einer Kammer (9) kombiniert ist, die durch wenigstens eine transversale Ringfläche (b) des Schiebers begrenzt ist und mit dem Reservoir (T) durch eine Drossel verbunden ist, wobei die Kammer (9) und die Drossel (e) zu einer Sperrvorrichtung gehören, dadurch gekennzeichnet, dass sie Rückholeinrichtungen (R) für jeden Stössel (5) enthält, die geeignet sind, um einen ersten Stössel in permanenter Stütze mit der Kurvenscheibe (6) zu halten, wenn diese die Tendenz hat, sich vor dem genannten Stössel bei dem Einsinken eines zweiten zugeordneten Stössels zu entfernen, wobei der dem ersten Stössel entsprechende Schieber (4) durch diesen bei seiner Bewegung mitgenommen wird, und dass jeder Schieber auf seiner Peripherie nahe seinem dem Stössel abgelegenen Ende (15) eine Aussparung (g) aufweist, deren Anordnung und Länge so gewählt sind, dass diese Erweiterung (9) vor dem Ende der vollständigen Verschiebung des Schiebers (4) bei seiner Mitnahme durch den ersten Stössel eine Verbindung zwischen der mit dem Druckflüssigkeitseinlass (P) verbundenen Hohlkehle (8) und einlass (P) verbundenen Hohlkehle (8) und der genannten Kammer (9) herstellt, wobei die Ausbildung so getroffen ist, dass eine Erhöhung des Drucks der Flüssigkeit in der Kammer (9) einstritt, die die Sperrung des Schiebers (4) und des ersten Stössels (5) in der oberen Stellung und entsprechend die Sperrung des anderen Schiebers und des entsprechenden Stössels in der unteren Stellung sicherstellt.

2. Vorrichtung nach Anspruch 1, dadurch gekennzeichnet, dass die Rückholeinrichtungen (R) elastische Rückholglieder umfassen, insbesondere eine Feder (22), die sich an einem Ende gegen den Grundkörper (2) und am anderen Ende am Stössel (5) abstützt und dass zwischen dem Stössel und dem Schieber Anschlagflächen (24, 25) vorgesehen sind. um eine Mitnahme des Schiebers durch den Stössel zu erreichen.

3. Vorrichtung nach Anspruch 1 oder 2, dadurch gekennzeichnet, dass die im Umfang des Schiebers (4) vorgesehene Aussparung durch eine eine ringförmige Hohlkehle (30; 40) bildende Umfangausnehmung gebildet ist.

4. Vorrichtung nach einem der Ansprüche 1 bis 3, bei welcher der Schieber ein Regulierschieber ist, dessen Eintauchen ausgehend vom Stössel über eine Tarierfeder derart gesteuert wird, dass der Flüssigkeitsdruck an der Auslassöffnung steuerbar ist, dadurch gekennzeichnet, dass die Auslassöffnung (D) in der Achse der Bohrung (3) des Regulierschiebers (4) angeordnet ist, der einen axialen, an einem Ende (15) nahe der genannten Auslassöffnung (D) ausgemündeten Kanal (14) aufweist, wobei diese Kammer (9) im Grundkörper (2) des Flüssigkeitsverteilers vorgesehen ist und in Richtung der Bohrungsachse zwischen der Zone (21) dieser Bohrung, in der der axiale Kanal (14) ausmündet, und der mit dem Druckeinlass (P) verbundenen Hohlkehle (8) angeordnet ist.

5. Vorrichtung nach einem der Ansprüche 1 bis 3, bei welcher der Schieber ein Regulierschieber ist, dessen Eintauchen ausgehend vom Stössel über eine Tarierfeder derart gesteuert wird, dass der Flüssigkeitsdruck an der Auslassöffnung steuerbar ist. dadurch gekennzeichnet, dass die Kammer (9c) am Ende der Bohrung (3) vorgesehen ist, in welcher der Schieber (4c) gleitet, wobei dieser Schieber einen axialen Kanal (14) aufweist, der sich in der der Kammer (9c) zugewandten Zone in ein zylindrisches, in Richtung auf die Kammer geöffnetes Gehäuse (34) verwandelt, in welcher eine Nadel (35) dichtend gleitend angeordnet ist, die sich an einem Ende am Boden der Kammer (9c) abstützt, wobei ein Verbindungskanal (38) im Grundkörper (2) zwischen einer mit dem Druckeinlass verbundenen Hohlkehle (8) und der Abstützzone der Tarierfeder (22) vorgesehen ist und wobei dieser Verbindungskanal (38) als Auslasskanal dient.

6. Vorrichtung nach einem der Ansprüche 1 bis 3, bei welcher der Schieber ein Verteilschieber ist, dadurch gekennzeichnet, dass die Kammer (9c) am dem dem Stössel (5) abgelegenen Ende des Schiebers (4d) angeordnet ist, wobei das Eintauchen des Schiebers durch ein direktes mechanisches Anstossen des Stössels (5) gesteuert wird, wobei die Aussparung (g) durch eine ringförmige, am Ende des Schiebers (4d) vorgesehene Umfangsausnehmung (40) ausgebildet ist.

7. Vorrichtung nach einem der vorhergehenden Ansprüche, dadurch gekennzeichnet, dass sie eine automatische Sperrsteuerung aufweist, die eine Mehrzahl von Verbindungskanälen zwischen den beiden Kammern (9, 9c) der diametral gegenüberliegenden Schieber umfasst, wobei der Flüssigkeitsdurchlass in dieser Mehrzahl von Verbindungskanälen (31) durch einen in einem Kanalabschnitt der Mehrzahl (31) angeordneten Schieber (33) gesteuert ist.

8. Vorrichtung nach Ansprung 7, dadurch gekennzeichnet, dass der Schieber (33) der Schieber eines vorzugsweise durch einen Endkontakt gesteuerten Elektroventils (32) ist.

9. Vorrichtung nach einem der vorhergehenden Ansprüche, dadurch gekennzeichnet, dass die Drossel (e) zwischen jeder Kammer (9c) und dem Reservoir durch eine Düse (11) gebildet ist, die in einem die Kammern mit einem Kanal (10) zum Reservoir verbindenden Kanal (12) angeordnet ist.

10. Vorrichtung nach einem der vorhergehenden Ansprüche dadurch gekennzeichnet, dass die Druckflüssigkeitseinlässe, die Rücklauföffnungen zum Reservoir und die Auslassöffnungen in der gleichen Fläche des Verteilers, im allgemeinen der der Kurvenscheibe (6) abgelegenen Fläche angeordnet sind.

11. Vorrichtung nach einem der vorhergehenden Ansprüche, dadurch gekennzeichnet, dass sie eine Feder (19) enthält, die in einem Raum (20) nahe dem der Auslassöffnung (D) zugekehrten Ende (15) des Schiebers (4) angeordnet ist, um sicherzustellen, dass der Schieber in der neutralen Position gehalten ist, wenn die Vorrichtung entriegelt ist.
